# FASCICULE DE BREVET EUROPEEN

(11) **EP 3 914 779 B1**
(45) Date de publication et mention de la délivrance du brevet: **22.02.2023**
(21) Numéro de dépôt: 20701462.2
(22) Date de dépôt: 22.01.2020
(51) Int. Cl.: E02D 23/00, E02D 29/02, E02D 17/20, E02B 3/14, E02B 3/06

(54) **CAISSON EMPILABLE PRÉFABRIQUÉ**
VORGEFERTIGTE STAPELBARER SENKKASTEN
PREFABRICATED STACKABLE CAISSON

(30) Priorité: 23.01.2019 FR 1900651
(43) Date de publication de la demande: 01.12.2021
(73) Titulaire: Mouton, Daniel, 76260 Saint Remy Boscrocourt (FR)
(72) Inventeur: Mouton, Daniel, 76260 Saint Remy Boscrocourt (FR)
(74) Mandataire: Delaveau, Sophie
(86) Numéro de dépôt international: PCT/EP2020/051516
(87) Numéro de publication internationale: WO 2020/152219

(56) Documents cités:
- JP-A- S6 080 626
- JP-A- H09 165 730
- JP-A- S59 150 810
- JP-U- S5 838 826
- KR-B1- 101 694 524

## Description

La présente invention a pour objet d'apporter des perfectionnements à la construction de divers ouvrages de génie civil tels que les murs de soutènement, les protections de berges ou l'endiguement, au moyen de caissons empilables préfabriqués dont les compartiments sont destinés à recevoir un remplissage en matériaux divers et dont la rigidité globale de l'ouvrage est assurée par des raidisseurs verticaux et horizontaux en béton armé, conférant en même temps des avantages de confinement au produit placé dans les compartiments des caissons.

Les ouvrages de soutènement, murs en particulier, sont essentiellement réalisés à partir de différentes techniques telles que des murs massifs en pierre (depuis l'antiquité), des murs en béton armé, des préfabriqués par éléments transportables ou coulés sur place, des paniers en grillage métallique (gabions) remplis de pierre, des blocs de béton empilables pleins ou alvéolés selon plusieurs systèmes avec souvent des finitions faciales imitant la pierre ou d'autres matériaux, des éléments en béton préfabriqués et empilables pour des réalisations de jardinières et de murs végétalisés, ou des blocs à bancher pour des ouvrages de dimensions réduites.

Les murs massifs, les éléments et les blocs de béton préfabriqués destinés à la réalisation de murs de soutènement constituent la majeure partie de l'ensemble de l'ouvrage tant dans la face de parement que dans la partie structurelle, mais sont dissociés de la partie drainante et de la première partie du remblai

Lors de phénomènes climatiques ou géologiques violents, ces éléments, qui sont peu ou pas du tout liaisonnés entre eux, peuvent se dissocier très rapidement, entraînant des dommages importants, voire la ruine de tout ou partie de l'ouvrage.

Les gabions ont de très bonnes qualités à laisser passer les eaux de ruissellement et absorbent correctement, de par leur flexibilité, des variations du terrain sur lequel ils sont placés.

Cependant, de par la faible résistance mécanique de ces paniers et de l'empierrement intérieur, l'ouvrage peut se déformer considérablement lors de variations importantes du terrain le supportant et là aussi, aboutir à une dégradation importante de la structure de l'ouvrage.

Certains ouvrages de culées de ponts ou de retenues de remblais sous des voies de circulation routière et ferroviaire sont réalisés avec des techniques mixtes de parement en éléments de béton préfabriqués et de remblai en terre armée.

Les ouvrages d'endiguement ou de retenues de berges fluviales ou maritimes sont également réalisés avec ces techniques mixtes, ou par des enrochements déversés en vrac ou placés à la pelle mécanique, parfois liaisonnés par un béton de remplissage coulé dans les cavités pour constituer la carapace de l'ouvrage.

Le coût d'extraction de ces roches, leur transport et leur mise en place n'est pas négligeable, tout autant que leur impact environnemental.

Certains ouvrages sont également réalisés en béton banché coulé sur place selon les possibilités et les contraintes de niveaux des eaux.

Là encore, ces ouvrages se détériorent brutalement soit par des aléas climatiques exceptionnels et très violents, ou lentement, soit par des phénomènes d'affaiblissement des renforts de l'ouvrage dus à la corrosion des armatures du béton armé qui le compose, soit par des circonstances qui, avec le temps, déstabilisent ou fracturent l'ouvrage dans sa globalité, le rendant plus vulnérable aux prochains assauts climatiques.

Une fois la carapace ou le bouclier de l'ouvrage endommagé, l'eau érode rapidement le remblai qu'emporte alors le fleuve ou la mer.

La réparation de ces ouvrages s'avère coûteuse et délicate, en plus des coûts associés aux dégâts provoqués à l'arrière sur les autres ouvrages qu'ils étaient censés protéger.

A l'exception des blocs à bancher et d'autres éléments préfabriqués manuportables, la quasi-totalité de ces ouvrages est réalisée avec des moyens de coffrages classiques comme les banches, des parois préfabriquées plus ou moins massives, ou un système de type « terre armée » consistant à intégrer par couches dans le remblai des armatures de type treillis soudé accrochées à un élément de façade ;.

Par ailleurs, le choix des remblais est souvent fait en rapport avec les qualités mécaniques de celui-ci et de la proximité géographique du chantier pour des raisons de coût d'acheminement.

Les possibilités d'enfouissement de remblais ou de matériaux quelconque pollués sont peu retenues du fait que les techniques exposées plus haut ne conviennent pas au confinement plus ou moins nécessaire à l'utilisation de ces matériaux en remblai, alors que leur coût de traitement ou d'enfouissement spécifique est non-négligeable.

Les possibilités d'utilisations multiples d'un même produit sont très limitées par la conception même des produits existants qui se limite à un usage spécifique, voire à deux usages.

Chacun des documents JPS59150810A et JPS5838826U divulgue un caisson de forme parallélépipédique délimitée par des parois verticales périphériques longues et courtes, lequel caisson comporte des compartiments intérieurs séparés par des cloisons verticales, et au moins une colonne centrale intérieure placée à la jonction desdites cloisons intérieures.

Pour pallier aux différents inconvénients évoqués ci-dessus, l'invention a pour objet de proposer un produit préfabriqué apte à réaliser un ouvrage stable et de différentes conformations . L'invention a également pour objet de proposer un produit préfabriqué très peu sensible à l'érosion, aux ruissellements de pluies torrentielles, aux crues, aux effets de houle déferlante, pour la réalisation de différents ouvrages : murs de soutènement, franchissement ou retenue de cours d'eau, protection des berges fluviales et maritimes, murs végétalisés, jardinières, etc.... Les caractéristiques ducaisson compartimenté préfabriqué de l'invention apportent à la fois une grande simplicité dans sa mise en oeuvre et permettent, par composition d'assemblage, de réaliser des ouvrages de grandes dimensions avec le même élément qui s'empile et se liaisonne solidement, en permettant également l'enfouissement de produits plus ou moins pollués, dans ces ouvrages.

Comme tout élément préfabriqué, ce caisson facilite la réalisation d'ouvrage en présence d'eau en évitant les phases de coffrage, ferraillage, coulage, décoffrage, séchage in situ ainsi que la majeure partie des risques inhérents aux éboulements et/ou montées des eaux tant fluviales que maritimes.

Dans ce contexte, l'invention vise en premier lieu un caisson de forme parallélépipédique délimitée par des parois verticales périphériques longues et courtes, lequel caisson comporte des compartiments intérieurs séparés par des cloisons verticales, et au moins une colonne centrale intérieure qui est placée à la jonction desdites cloisons verticales (3 et 3c), ledit caisson est caractérisé en ce que ladite au moins une colonne centrale intérieure (7) s'étend depuis un dispositif d'emboîtement multi-positions (8) situé en partie inférieure du caisson (1), jusqu'à un dispositif d'emboîtement (9) situé en partie supérieure dudit caisson (1).

Les dispositifs d'emboitement confèrent au caisson de l'invention, et à l'ouvrage réalisé à partir d'un empilement de tels caissons, une grande modularité dans la forme des ouvrages puisque les caissons juxtaposés et superposés pourront être décalées entre eux. En outre, la possibilité d'un tel décalage assure également la stabilité de l'ouvrage, notamment par la possibilité de réaliser une sensible inclinaison vers l'arrière de l'ouvrage ou d'une partie de l'ouvrage, cette inclinaison étant également dénommée « fruit » dans le domaine.

L'élément à bancher de l'invention peut également comporter les caractéristiques optionnelles suivantes:
- les parois verticales périphériques longues et courtes dudit caisson comportent des évidements verticaux en échancrure ouverts vers l'extérieur, et les arêtes horizontales supérieures et inférieures dudit caisson comportent des évidements horizontaux ouverts vers l'extérieur.
   La combinaison des dispositifs d'emboitement précités et des évidements permettent d'assurer efficacement et simplement le ferraillage de l'ouvrage, y compris lorsque les caissons sont décalés entre eux.
- les évidements verticaux sont disposés à intervalles réguliers.
- les évidements verticaux sont de forme demi-tronconique dont la petite section est située en partie inférieure du caisson et la plus grande section est située en partie supérieure dudit caisson.
- les évidements horizontaux situés au niveau des arêtes horizontales supérieures et inférieures du caisson présentent en section une portion en arc de cercle, et l'évidement horizontal situé au niveau de l'arête supérieure du caisson présente en section une portion plane du côté de l'arête correspondante se prolongeant par ladite portion en arc de cercle.
- les dispositifs d'emboitement sont de type femelle.
- le dispositif d'emboîtement multi-positions est composé d'une pluralité de cavités femelles réparties circulairement autour d'une cavité centrale centrée sur l'axe vertical de la colonne considérée.
- le caisson comporte au moins deux dispositifs d'emboîtement multi-positions.
- au moins un compartiment intérieur situé le long d'une face courte et/ou d'une face longue comporte sur au moins deux de ses faces intérieures opposées au moins deux crénelures qui sont symétriquement disposées opposées entre elles en s'étendant parallèlement à la face le long de laquelle est situé ledit compartiment intérieur.
- au moins un compartiment intérieur d'angle qui est situé à la fois le long d'une face courte et d'une face longue et qui est adjacent au compartiment intérieur présentant au moins deux crénelures sur au moins deux de ses faces intérieures opposées, comporte au moins deux crénelures sur chacune de ses quatre faces intérieures, lesquelles crénelures sont symétriquement disposées deux à deux opposées entre elles.
- chaque cloison intérieure s'étend soit entre deux colonnes centrales, soit depuis une colonne centrale jusqu'à un évidement vertical en échancrure.
- les bords supérieurs extrémaux des cloisons intérieures verticales, des évidements verticaux en échancrure et des évidements horizontaux situés au niveau de l'arête supérieure du caisson présentent un relief en creux apte à former moyen d'accrochage et de maintien de pièces intercalaires et compensateurs ou de couvercles.
- le caisson comporte un dispositif de levage et de manutention situé au niveau du dispositif d'emboitement situé en partie supérieure du caisson.
- le dispositif d'emboitement est de type femelle, et le dispositif de levage et de manutention est logé au fond de la cavité formée par le dispositif d'emboitement.
- la largeur du caisson est égale aux deux tiers de sa longueur.

L'invention porte enfin sur un ouvrage de génie civil comportant au moins deux caissons de l'invention,

D'autres caractéristiques et avantages de l'invention ressortiront à la lecture de la description qui suit, en référence aux figures annexées, qui illustrent :
La figure 1 représente le caisson 1 de l'invention vu de dessus ;
La figure 2 représente le caisson 1 de la figure 1 en coupe longitudinale ;
La figure 3 représente le caisson 1 de la figure 1 vu de dessous et illustré sans fond;
La figure 4 représente le caisson 1 de la figure 1 vu de dessous et illustré avec un fond;
La figure 5 représente le caisson 1 de la figure 1 vu de dessus et illustré avec des couvercles pour chacun des compartiments 2 dudit caisson 1 ;
La figure 6 représente le caisson 1 de la figure 1 selon la coupe verticale AA ;
La figure 7 représente le caisson 1 de la figure 1 selon la coupe verticale BB ;
La figure 8 représente le caisson 1 de la figure 1 vu de coté selon l'une de ses faces longitudinales ;
La figure 9 représente le caisson 1 de la figure 1 vu de coté selon l'une de ses faces transversales ;
La figure 10 est une vue agrandie de la partie supérieure de la paroi d'un compartiment du caisson de l'invention, laquelle partie supérieure est surmontée d'un élément intercalaire ;
La figure 11 est une autre vue agrandie de la partie supérieure de la paroi d'un compartiment du caisson de l'invention, laquelle partie supérieure est surmontée d'éléments intercalaires et compensateurs ;
La figure 12 représente en coupe les détails de superposition alignée des caissons 1 de l'invention formant l'ouvrage de génie civil de l'invention, illustrée sans fond à gauche et avec fond à droite ;
La figure 13 représente en coupe les détails de superposition décalée des caissons 1 de l'invention formant l'ouvrage de génie civil de l'invention, sans fond à gauche et avec fond à droite ;
La figure 14 représente un exemple de juxtaposition des caissons 1 de l'invention vu de dessus;
La figure 15 représente un exemple de ferraillage de la juxtaposition de caissons de la figure 14 ;
La figure 16 représente un exemple de juxtaposition des caissons 1 de l'invention vu de dessus, dans certains desquels caissons sont ménagées des parois amovibles intérieures selon différents positionnements, du béton étant coulé dans certaines parties des caissons ;
La figure 17 représente un exemple de juxtaposition et de superposition alignée de caissons 1 de l'invention vu de coté ;
La figure 18 représente un exemple de ferraillage partiel de la juxtaposition et de superposition alignée de caissons 1 de l'invention de la figure 17 ;
La figure 19 représente un premier exemple de juxtaposition et de superposition décalée de caissons 1 de l'invention vu de coté ;
La figure 20 représente un exemple de ferraillage partiel de la juxtaposition et de superposition alignée de caissons 1 de l'invention de la figure 19 ;
La figure 21 représente un second exemple de juxtaposition et de superposition décalée de caissons 1 de l'invention vu de coté ;
La figure 22 représente un exemple de ferraillage partiel de la juxtaposition et de superposition alignée de caissons 1 de l'invention de la figure 21 ;
La figure 23 représente un troisième exemple de juxtaposition et de superposition décalée de caissons 1 de l'invention vu de coté ;
La figure 24 représente un exemple de ferraillage partiel de la juxtaposition et de superposition alignée de caissons 1 de l'invention de la figure 23 ;
La figure 25 représente en vue de dessus un exemple de superposition décalée des caissons 1 de l'invention dans deux sens (longitudinal et transversal) et sur trois rangs;
La figure 26 représente en vue de dessus un deuxième exemple de superposition décalée des caissons 1 de l'invention, dans un sens et sur trois rangs;
La figure 27 représente un troisième exemple de superposition décalée des caissons 1 de l'invention, dans un sens et sur trois rangs,;
La figure 28 représente en vue de face trois exemples d'assemblage de caissons 1 de l'invention pour des ouvrages simples de retenues et de passage d'eau ;
La figure 29 représente en vue de face un autre exemple d'assemblage de caissons 1 de l'invention pour un ouvrage simple de pont avec piliers ; et
La figure 30 représente en vue de face un autre exemple d'assemblage de caissons 1 de l'invention pour un ouvrage de pont sans pilier central.

Outre la solidité de l'ouvrage, sa simplicité de sa mise en oeuvre, la réalisation de d'ouvrages de grandes dimensions avec le même caisson, et la simplicité de réalisation de l'ouvrage en présence d'eau évoqués précédemment, la structure du caisson de l'invention, en particulier ses compartiments, assure un coulage rapide , des éléments de renforts en béton, armé ou non, dans le caisson sans coffrages additionnels, entre deux marées par exemple.

Les compartiments peuvent être ouverts ou fermés en partie inférieure selon la destination d'usage.

Par ailleurs, le rapport des dimensions (longueur/largeur) du caisson permet de positionner les caissons d'un ouvrage dans le même plan, soit dans un même sens d'alignement, soit avec un décalage d'alignement dans ce même sens, soit en quinconce (damier).

Grâce à un dispositif d'emboîtement offrant plusieurs possibilités de positions, le décalage d'alignement de chaque rang supérieur de caissons peut être faible ou plus important.

Les caissons peuvent être positionnés, pour des ouvrages simples, avec leur paroi longue en façade de l'ouvrage à réaliser, offrant ainsi deux compartiments minimum à remplir en profondeur ou, avec leur paroi courte en façade de l'ouvrage à réaliser, trois compartiments minimum à remplir en profondeur.

A titre d'exemple, les compartiments des caissons placés en façade de l'ouvrage peuvent être remplis de béton afin de constituer un bouclier ou une carapace, et les compartiments situés à l'arrière peuvent être remplis de matériaux drainants ou de remblai.

Des dispositifs particuliers placés dans certains compartiments et décrits plus loin permettent de régler l'épaisseur de ce bouclier ou de cette carapace.

Un ouvrage massif de grande dimension, tel qu'un ouvrage de protection de berges fluviales ou maritimes, pourra être facilement constitué par plusieurs caissons juxtaposés les uns derrière les autres, décalés ou non à chaque rang supérieur.

La disposition et la forme des raidisseurs en béton armé, tant verticaux qu'horizontaux, permet, après coulage de ceux-ci, d'assurer à la fois un maintien solidaire des caissons entre eux autant qu'un confinement total, façon « sarcophage », des matériaux placés dans les compartiments dans quelque configuration de décalage des rangs que ce soit.

Ces raidisseurs verticaux et horizontaux assurent en outre une rigidité complète à l'ouvrage et empêchent l'arrachement, par quelque raison accidentelle que ce soit, d'un caisson de l'ensemble de l'ouvrage ou la dislocation partielle ou totale de cet ouvrage lors de phénomènes accidentels ou climatiques exceptionnels et violents.

Ainsi, dans une configuration préférée, le caisson est de forme parallélépipédique, muni de compartiments intérieurs séparés par des cloisons verticales, dont les parois verticales périphériques longues et courtes comportent des évidements verticaux en échancrure ouverts vers l'extérieur et disposés à intervalles réguliers, des colonnes centrales intérieures placées à la jonction des cloisons intérieures et reliant une combinaison de dispositifs d'emboîtement femelles multi-positions, en partie inférieure, à un dispositif d'emboîtement femelle, en partie supérieure, comportant lui-même un dispositif de levage et de manutention, et sur ses arêtes horizontales supérieures et inférieures des évidements horizontaux ouverts vers l'extérieur.

Un perfectionnement apporté par le procédé est que le caisson peut se positionner par superposition soit à l'aplomb exact du caisson inférieur, soit légèrement décalé dans une seule direction, ou simultanément dans deux directions longitudinales et transversales, sur le même plan horizontal, ou décalé de manière plus importante d'un tiers ou de deux tiers de sa longueur sur le même plan horizontal afin de donner une sensible inclinaison vers l'arrière autrement dénommé du « fruit » à une paroi de soutènement ou un retrait façon « pyramide » en escalier pour un tel mur ou un ouvrage de protection de berges ou d'endiguement. Ce décalage est rendu possible par la présence des dispositifs d'emboitement 8,9 et plus particulièrement du dispositif d'emboitement multi-positions 8.

Ce dispositif permet également une superposition en surplomb constituant ainsi une arche de pont.

Ainsi, selon un autre exemple, la face inférieure du caisson comporte au moins deux dispositifs d'emboîtement multi-positions, chacun composé de plusieurs cavités femelles réparties circulairement autour d'une cavité centrale centrée dans l'axe vertical de chaque colonne.

Un autre perfectionnement apporté par le procédé est que le caisson possède des évidements latéraux en échancrure, verticaux et horizontaux, permettant par juxtaposition de deux caissons de former une cavité de coffrage à l'effet de recevoir la structure en béton armé de maintien des caissons entre eux et de l'ensemble de l'ouvrage composé par tous les caissons.

Afin de faciliter l'écoulement du béton, ces évidements sont de préférence de section arrondie plutôt qu'angulaire.

Ainsi les évidements latéraux verticaux peuvent être de forme demi-tronconique afin d'assurer la continuité de la section des raidisseurs verticaux en cas de décalage du positionnement des caissons en superposition, dans le plan horizontal, selon les possibilités offertes par les dispositifs d'emboîtements placés en sous-face du caisson.

Ainsi, selon un autre exemple, les évidements verticaux en échancrure des parois verticales latérales peuvent être de forme demi-tronconique dont la petite section est située en bas de la paroi et la grande section est située en haut de la paroi.

De la même manière, les évidements horizontaux latéraux permettent, par juxtaposition de deux caissons, de former une cavité de coffrage à l'effet de recevoir la structure horizontale en béton armé de maintien des caissons entre eux et de l'ensemble de l'ouvrage composé par tous les caissons.

Afin de faciliter l'écoulement du béton, ces évidements sont de préférence de forme arrondie plutôt qu'angulaire.

Les évidements latéraux horizontaux peuvent être de forme étendue afin d'assurer la continuité de la section des raidisseurs horizontaux en cas de décalage du positionnement des caissons en superposition, dans le plan horizontal, selon les possibilités offertes par les dispositifs d'emboîtements placés en sous-face du caisson.

Ainsi, selon un autre exemple, les évidements horizontaux des arêtes horizontales supérieures et inférieures sont de forme arrondie en portion de quart de cercle et que l'évidement horizontal supérieur est allongé, ou autrement dit que l'évidement horizontal présente en section une portion plane du côté de l'arête correspondante se prolongeant par une portion en arc de cercle vers le centre du caisson.

Un autre perfectionnement apporté par le procédé est que certains compartiments du caisson possèdent des dispositifs de placement et de maintien de parois additionnelles qui permettent de choisir et régler l'épaisseur d'un bouclier ou d'une carapace en béton destiné à renforcer la protection de l'ouvrage aux chocs routiers ou à l'érosion causée par les eaux qu'elles soient fluviales ou maritimes.

Ce bouclier ou cette carapace peut être composé de béton ordinaire ou de béton de granulats issus de démolition.

Ainsi, selon un autre exemple, les compartiments situés sur une face longue et une face courte peuvent être partiellement munis de crénelures symétriquement opposées entre elles et deux par deux sur les quatre faces internes de ces compartiments.

Afin de rigidifier, de compartimenter pleinement le caisson et de pouvoir remplir les compartiments avec différents matériaux : béton, remblai propre ou pollué, matériau drainant, etc...., sans que ceux-ci ne se mélangent, les cloisons intérieures peuvent servir concomitamment de liaison entre les parois externes du caisson et les colonnes placées en partie centrale évitant ainsi des phénomènes de distorsion lors de la manipulation du caisson par les engins de levage ou lors du coulage du béton de structure dans les évidements verticaux formés par deux évidements de chaque caisson placés en vis-à-vis.

Ainsi, selon un autre exemple, les cloisons intérieures verticales des compartiments sont disposées à l'intérieur du caisson de manière à relier la paroi de chaque évidement vertical en échancrure à une colonne, ou à deux colonnes pour la paroi centrale.

La partie haute des colonnes dépasse la hauteur du haut des cloisons internes et du haut des parois des évidements horizontaux afin de permettre le placement d'éléments intercalaires différents en fonction du type de fermeture souhaitée des compartiments et, en même temps, de l'importance du décalage d'alignement souhaité entre deux rangs de caissons superposés.

Ces éléments compensateurs doivent assurer la fermeture des évidements horizontaux destinés à recevoir le béton de ces raidisseurs afin d'éviter l'écoulement du béton dans les compartiments.

Ces éléments doivent être maintenus dans leur position sans précautions particulières.

Pareillement, afin d'assurer la fermeture complète des compartiments ou du caisson, en cas de nécessité, et le caisson ayant été préalablement réalisé avec un fond en partie basse, des couvercles qui peuvent être placés en partie haute doivent être maintenus dans leur position, sans précautions particulières, par le même dispositif.

Ainsi, selon un autre exemple, les parties hautes des cloisons intérieures verticales, des évidements verticaux en échancrure et des évidements horizontaux hauts peuvent présenter un relief en creux d'accrochage et de maintien des pièces intercalaires et compensateurs, ou des couvercles.

Afin de permettre de multiples possibilités de décalages dans l'alignement des ouvrages à réaliser par différents positionnements des caissons sur un même plan, les dimensions du caisson doivent permettre de l'associer, par juxtaposition dans un sens ou dans l'autre, avec les autres caissons accolés.

Ainsi, selon un autre exemple, la largeur du caisson peut être égale aux deux tiers de sa longueur.

Le caisson de l'invention est particulièrement destiné à la réalisation d'ouvrages de génie civil tels que le soutènement, la retenue de remblais, les ouvrages de protection de berges fluviales et maritimes, le franchissement de cours d'eau, l'endiguement et l'enfouissement de matériaux éventuellement pollués et/ou polluants.

Le mode général de réalisation des ouvrages comportant les caissons de l'invention est similaire à la majorité d'autres systèmes par simple juxtaposition et superposition des éléments, posés par simple emboîtement vertical, puis par coulage des raidisseurs de structure et de liaison, sans qu'il soit utile de décrire les différentes opérations de réalisation des parties structurelles en béton armé qui relèvent des études et des calculs par un bureau d'études selon les règles professionnelles ou normatives en vigueur pour l'ouvrage concerné.

Le remplissage des compartiments des caissons peut être réalisé en tout ou partie sur le site de réalisation de l'ouvrage, ou préalablement à son transport sur le même site, fermé ou non par un couvercle selon la nature et/ou la qualité du matériau de remplissage.

Le caisson de l'invention et l'ouvrage de génie civil de l'invention sont décrits en détail en référence aux figures annexées.

Le caisson 1 de l'invention tel qu'illustré par les figures 1 à 9 comporte :
- deux parois faciales longues opposées, 4dites longitudinales, parallèles entre elles et séparées par deux parois faciales courtes 5, dites transversales, parallèles entre elles et disposées perpendiculairement à chaque extrémité des parois faciales longues 4, l'ensemble formant un rectangle ;
- des évidements verticaux en échancrure 6 de forme demi-tronconique ouverts vers l'extérieur du caisson 1 et disposés à intervalles réguliers sur ses faces extérieures et sur ses arêtes verticales ;
- des compartiments intérieurs 2 séparés par des cloisons intérieures verticales 3 et 3c ;
- des colonnes verticales 7 situées à la jonction des cloisons intérieures 3, 3c ;
- un dispositif d'emboîtement multi-positions 8 situé à la base de chaque colonne 7, préférentiellement composé de plusieurs cavités femelles 13 réparties régulièrement et circulairement autour d'une cavité centrale 14 centrée dans l'axe vertical de chaque colonne (7) ;
- un dispositif d'emboîtement préférentiellement formée d'une cavité femelle 9 disposée en partie haute de chaque colonne, destinée à recevoir un tenon 20 de guidage du positionnement d'un caisson 1 superposé ;
- un dispositif de levage et de manutention 10 placé au fond de chaque cavité 9 ;
- des évidements horizontaux 11, 12 ouverts vers l'extérieur du caisson 1 et disposés sur ses arêtes horizontales hautes et basses ;
- éventuellement un fond (24).

La présence des parois faciales, des compartiments intérieurs, et des colonnes verticales s'étendant depuis le dispositif d'emboîtement multi-positions jusqu'au dispositif d'emboitement préférentiellement composé d'une cavité femelle 9 forment les caractéristiques essentielles du caisson de l'invention lui permettant un agencement décalé selon les directions longitudinales et/ou transversales par rapport aux autres caissons de l'ouvrage.

Afin de multiplier et faciliter les possibilités d'assemblages des caissons entre eux, la largeur du caisson (1) est égale aux deux tiers de la longueur dudit caisson (1).

Des cloisons amovibles 25 illustrées sur les figures 2, 7 et 16 sont constituées d'une plaque d'épaisseur régulière s'étendant entre des parois verticales et s'insérant entre les crénelures 15 des parois formant les compartiments 2 concernés.

Concernant les crénelures, au moins un compartiment intérieur 2 situé le long d'une face courte 5 et/ou d'une face longue 4 comporte sur au moins deux de ses faces intérieures opposées au moins deux crénelures 15 qui sont symétriquement disposées opposées entre elles en s'étendant parallèlement à la face 4,5 le long de laquelle est situé ledit compartiment intérieur.

Comme visible par exemple sur les figures 1 et 2, au moins un compartiment intérieur d'angle 2 qui est situé à la fois le long d'une face courte 5 et d'une face longue 4 et qui est adjacent au compartiment intérieur 2 présentant au moins deux crénelures 15 sur au moins deux de ses faces intérieures opposées, comporte au moins deux crénelures 15 sur chacune de ses quatre faces intérieures, lesquelles crénelures 15)sont symétriquement disposées deux à deux opposées entre elles.

Les crénelures précédemment décrites reçoivent les cloisons amovibles pour une utilisation décrite plus loin.

Tous ces éléments peuvent être éventuellement renforcés par un ferraillage.

Un élément intercalaire 18 illustré sur la figure 10 est constitué d'un corps monobloc de forme allongée, d'une épaisseur égale à celle des cloisons 3, plan sur sa face supérieure et muni sur sa face inférieure d'un relief en saillie 26 épousant la forme du relief en creux 17 ménagé sur le bord libre supérieur de la paroi 3.

Cet élément peut être éventuellement renforcé par un fer à béton.

Un élément couvercle 19 illustré sur la figure 5 et partiellement sur la figure 11 est constitué d'une plaque d'épaisseur régulière s'étendant et reposant sur les parties hautes 16 ou bords supérieurs libres des cloisons intérieures 3,3c et des parois des évidements verticaux 6 et horizontaux 11, dont la périphérie de la face inférieure est munie d'un relief en saillie 27 d'accrochage et de maintien s'emboîtant dans le relief en creux 17 des éléments 3,3c,6,11 sur lesquels elle est posée.

Cet élément peut être éventuellement renforcé par un ferraillage.

Cet élément peut être scellé, voire fixé mécaniquement, selon la destination d'usage du caisson.

Un élément tenon 20 illustré sur la figure 7 est constitué d'un corps monobloc de forme épousant celle des cavités femelles 9, 13 et 14 des dispositifs d'emboitement 9,8 et s'emboîtant dans celles-ci, d'une longueur sensiblement inférieure à la somme des hauteurs (ou épaisseurs) de deux cavités 9, 13,14 et d'un élément intercalaire ou couvercle 18, 19.

Cet élément peut être éventuellement renforcé par un ferraillage.

Des éléments compensateurs 21, 22, 23 illustrés sur la figure 11 sont constitués d'un corps monobloc de forme allongée épousant sur sa face inférieure la forme de l'évidement horizontal 11, plan sur sa face supérieure, et dont la partie affinée 21a est munie, en face inférieure, d'un relief en saillie 27 d'accrochage et de maintien s'emboîtant dans le relief en creux 17 des éléments 3,3c,6,11 sur lesquels il est posé.

Ces éléments peuvent être éventuellement renforcés par un ferraillage.

Les éléments intercalaires 18 et 19 ainsi que les éléments compensateurs 21, 22 et 23 présentent une hauteur (ou épaisseur) commune permettant un alignement de leur face supérieure dans le plan horizontal lorsqu'ils sont montés sur le caisson 1.

Le matériau constitutif des caissons 1, ainsi que des autres éléments intercalaires 18, 19 tenon 20 et compensateurs 21, 22 et 23, peut être en particulier un béton de granulat minéral.

Le caisson est moulé dans un ensemble de coffrage dont ceux délimitant les compartiments intérieurs sont composés par plusieurs pièces afin de démouler aisément chaque pièce de chaque compartiment.

Le principe d'assemblage d'un ouvrage de génie civil de l'invention est décrit ci-après.

On procède à la mise en place des caissons 1 sur une fondation ou un radier dans lesquels les cages d'armatures des poteaux ou des raidisseurs verticaux ont été préalablement laissés en attente s'il s'agît d'un ouvrage à structure en béton armé.

Le premier rang des caissons 1 peut être posé sur un lit de mortier, ou sur des cales, afin de compenser les éventuelles irrégularités du support et de le caler sans défaut d'horizontalité ni de verticalité.

Les caissons se juxtaposent sur un même rang en plaçant les évidements en échancrure 6 en vis-à-vis de ceux du caisson adjacent 1.

La figure 14 illustre un exemple de différentes possibilités de positionnement des caissons 1, soit sur leur face longue 4 soit sur leur face courte 5, afin de constituer un ouvrage avec d'éventuels décalages dans l'alignement de ses faces.

La figure 15 illustre un exemple de ferraillage de l'exemple de la figure 14, les armatures des poteaux ou raidisseurs verticaux étant préalablement placées dans les évidements formés conjointement par deux évidements en échancrure 6 en regard l'une de l'autre, et les armatures horizontales étant ensuite placées dans les évidements horizontaux en échancrure 11.

Les tenons 20 (figure 7) sont positionnés dans les cavités 9 des colonnes 7 afin de faciliter l'alignement ou le décalage d'alignement choisi.

Les éléments intercalaires 18, 19 et les éléments compensateurs 21, 22 ou 23 (figures 10 et 11) sont positionnés sur les parties hautes 16 des différentes parois tel qu'illustré sur les figures 5, 12, 13 et 17 à 24 et selon que l'on ait choisi que les compartiments 2 restent ouverts ou fermés en partie basse et/ou en partie haute.

L'éventuel béton de remplissage formant bouclier ou carapace sur une ou des faces de l'ouvrage, tel qu'illustré à titre d'exemple par la figure 16, est coulé dans les parties concernées avant recouvrement par un autre caisson du rang supérieur. Le coulage est réalisé au niveau des faces longue 4 ou courte 5 grâce à l'agencement des cloisons amovibles 25 pour renforcer l'ouvrage, comme précédemment décrit.

Les caissons 1 du rang supérieur peuvent alors être positionnés sur ceux du rang inférieur tel qu'illustré sur les figures 25 à 27.

Comme illustré sur les figures 13, 19 à 27 et 29,30, le dispositif d'emboitement multi-positions du caisson de l'invention permet d'assurer un décalage dans la superposition des caissons dans un seul sens longitudinal ou transversal, ou dans les deux sens. Ce décalage peut être plus moins important comme illustré sur les figures 19,21 et 23. Les évidements horizontaux 11,2 et les évidements verticaux 6, en particulier lorsque ces derniers sont de forme tronconique, permettent de réaliser le ferraillage des caissons décalés comme illustré sur les figures 20,22 et 24.

Le béton de structure, entre les caissons 1 est coulé tant dans les poteaux verticaux que dans les raidisseurs horizontaux après qu'un rang de caissons 1 soit venu fermer totalement l'évidement horizontal constitué, entre deux caissons superposés, par un évidement 11 en partie basse et un évidement 12 en partie haute.

La partie supérieure de l'ouvrage peut être fermée ou non selon les destinations d'usages de l'ouvrage.

Ainsi, selon une destination de l'ouvrage à usage de mur de soutènement terminé en partie haute par des plantations, les compartiments resteront ouverts en partie haute afin de planter des végétaux y compris des arbres.

En cas d'une destination ordinaire de l'ouvrage sans surcharge de circulation, les couvercles 19 pourront simplement fermer les compartiments.

En cas d'une destination de l'ouvrage à usage de circulation piétonne ou routière, une dalle, un radier ou un remblai de corps de chaussée pourront venir recouvrir les compartiments.

L'élément de construction selon l'invention est particulièrement destiné à la réalisation d'ouvrages de génie civil en mur de soutènement, en protection de berges, de passages de cours d'eau, en travaux d'endiguement ou en enfouissement de matériaux polluants plus ou moins confinés.

A titre d'exemples non-limitatifs des ouvrages peuvent ainsi être composés pour réaliser dans quelque dimension que ce soit mais cohérente avec l'ouvrage à réaliser :
- des murs de soutènement importants en béton armé ;
- des murs de soutènement végétalisés, en escalier ;
- des ouvrages de protection de berges fluviales et maritimes ;
- des ouvrages de retenues d'eau ;
- des ouvrages de passage de rivières : gués ou ponts ;
- des digues ;
- des sarcophages de produits pollués.

## Revendications

1. Caisson (1) de forme parallélépipédique délimitée par des parois verticales périphériques longues (4) et courtes (5), lequel caisson (1) comporte des compartiments intérieurs (2) séparés par des cloisons verticales (3, 3c), et au moins une colonne centrale intérieure (7) qui est placée à la jonction desdites cloisons verticales (3 et 3c), ledit caisson est **caractérisé en ce que** ladite au moins une colonne centrale intérieure (7) s'étend depuis un dispositif d'emboîtement multi-positions (8) situé en partie inférieure du caisson (1), jusqu'à un dispositif d'emboîtement (9) situé en partie supérieure dudit caisson (1).

2. Caisson selon la revendication précédente, **caractérisé en ce que** les parois verticales périphériques longues (4) et courtes (5) dudit caisson (1) comportent des évidements verticaux en échancrure (6) ouverts vers l'extérieur, et **en ce que** les arêtes horizontales supérieures et inférieures dudit caisson (1) comportent des évidements horizontaux (11, 12) ouverts vers l'extérieur.

3. Caisson selon la revendication précédente, **caractérisé en ce que** les évidements verticaux (6) sont disposés à intervalles réguliers.

4. Caisson selon l'une quelconque des revendications 2 et 3, **caractérisé en ce que** les évidements verticaux (6) sont de forme demi-tronconique dont la petite section est située en partie inférieure du caisson (1) et la plus grande section est située en partie supérieure dudit caisson (1).

5. Caisson selon les revendications 2 à 4, **caractérisé en ce que** les évidements horizontaux (11, 12) situés au niveau des arêtes horizontales supérieures et inférieures du caisson présentent en section une portion en arc de cercle, et **en ce que** l'évidement horizontal (11) situé au niveau de l'arête supérieure du caisson présente en section une portion plane du côté de l'arête correspondante se prolongeant par ladite portion en arc de cercle.

6. Caisson, selon l'une quelconque des revendications précédentes, **caractérisé en ce que** les dispositifs d'emboitement (8,9) sont de type femelle.

7. Caisson selon la revendication précédente **caractérisé en ce que** le dispositif d'emboîtement multi-positions (8) est composé d'une pluralité de cavités femelles (13) réparties circulairement autour d'une cavité centrale (14) centrée sur l'axe vertical de la colonne considérée (7).

8. Caisson selon l'une quelconque des revendications précédentes, **caractérisé en ce qu'**il comporte au moins deux dispositifs d'emboîtement multi-positions (8).

9. Caisson selon l'une quelconque des revendications précédentes, **caractérisé en ce qu'**au moins un compartiment intérieur (2) situé le long d'une face courte (5) et/ou d'une face longue (4) comporte sur au moins deux de ses faces intérieures opposées au moins deux crénelures (15) qui sont symétriquement disposées opposées entre elles en s'étendant parallèlement à la face (4,5) le long de laquelle est situé ledit compartiment intérieur.

10. Caisson selon la revendication précédente, **caractérisé en ce qu'**au moins un compartiment intérieur d'angle (2) qui est situé à la fois le long d'une face courte (5) et d'une face longue (4) et qui est adjacent au compartiment intérieur (2) présentant au moins deux crénelures (15) sur au moins deux de ses faces intérieures opposées, comporte au moins deux crénelures (15) sur chacune de ses quatre faces intérieures, lesquelles crénelures (15) sont symétriquement disposées deux à deux opposées entre elles.

11. Caisson selon l'une quelconque des revendications 2 à 10, **caractérisé en ce que** chaque cloison intérieure (3,3c) s'étend soit entre deux colonnes centrales (7), soit depuis une colonne centrale (7) jusqu'à un évidement vertical en échancrure (6).

12. Caisson, selon l'une quelconque des revendications précédentes, **caractérisé en ce que** les bords supérieurs extrémaux (16) des cloisons intérieures verticales (3, 3c), des évidements verticaux en échancrure (6) et des évidements horizontaux situés au niveau de l'arête supérieure (11) du caisson présentent un relief en creux (17) apte à former moyen d'accrochage et de maintien de pièces intercalaires (18) et compensateurs (21, 22, 23) ou de couvercles (19).

13. Caisson selon l'une quelconque des revendications précédentes, **caractérisé en ce qu'**il comporte un dispositif de levage et de manutention (10) situé au niveau du dispositif d'emboitement (9) situé en partie supérieure du caisson (1).

14. Caisson selon la revendication précédente, **caractérisé en ce que** le dispositif d'emboitement (9) est de type femelle, et **en ce que** le dispositif de levage et de manutention (10) est logé au fond de la cavité formée par le dispositif d'emboitement (9).

15. Ouvrage de génie civil **caractérisé en ce qu'**il comporte au moins deux caissons (1) selon l'une quelconque des revendications précédentes.

## Patentansprüche

1. Parallelepipedischer Senkkasten (1), der durch lange (4) und kurze (5) periphere senkrechte Wände begrenzt ist, wobei der Senkkasten (1) Innenfächer (2) aufweist, die durch vertikale Trennwände (3, 3c) getrennt sind und mindestens eine innere Mittelsäule (7), die an der Verbindungsstelle der vertikalen Trennwände (3 und 3c) platziert ist, wobei der Senkkasten **dadurch gekennzeichnet ist, dass** sich mindestens eine innere Mittelsäule (7) von einer Mehrfachpositions-Steckvorrichtung (8), die sich im unteren Teil des Kastens (1) befindet, bis zu einer Steckvorrichtung (9), die sich im oberen Teil des Kastens (1) befindet, erstreckt.

2. Senkkasten nach vorstehendem Anspruch, **dadurch gekennzeichnet, dass** die langen (4) und kurzen (5) peripheren senkrechten Wände des Senkkastens (1) nach außen offene ausgeschnittene vertikale Aussparungen (6) aufweisen und dass die oberen und unteren horizontalen Kanten des Senkkastens (1) nach außen offene horizontale Aussparungen (11, 12) aufweisen.

3. Senkkasten nach vorstehendem Anspruch, **dadurch gekennzeichnet, dass** die vertikalen Aussparungen (6) in regelmäßigen Abständen angeordnet sind.

4. Senkkasten nach einem der Ansprüche 2 und 3, **dadurch gekennzeichnet, dass** die vertikalen Aussparungen (6) halbkegelstumpfförmig sind, wobei sich der kleine Querschnitt im unteren Teil des Kastens (1) und der größere Querschnitt im oberen Teil des Kastens (1) befindet.

5. Senkkasten nach den Ansprüchen 2 bis 4, **dadurch gekennzeichnet, dass** die horizontalen Aussparungen (11, 12) im Bereich der oberen und unteren horizontalen Kanten des Senkkastens im Querschnitt einen kreisbogenförmigen Abschnitt aufweisen und dass die horizontale Aussparung (11) im Bereich der oberen Kante des Senkkastens im Querschnitt einen ebenen Abschnitt auf der Seite der entsprechenden Kante aufweist, der sich durch den kreisbogenförmigen Abschnitt verlängert.

6. Senkkasten nach einem der vorstehenden Ansprüche, **dadurch gekennzeichnet, dass** die Steckvorrichtungen (8, 9) weiblichen Typs sind.

7. Senkkasten nach vorstehendem Anspruch, **dadurch gekennzeichnet, dass** die Mehrfachpositions-Steckvorrichtung (8) aus einer Vielzahl weiblicher Hohlräume (13) zusammengesetzt ist, die kreisförmig um einen zentralen Hohlraum (14) verteilt sind, der auf der vertikalen Achse der betreffenden Säule (7) zentriert ist.

8. Senkkasten nach einem der vorstehenden Ansprüche, **dadurch gekennzeichnet, dass** er mindestens zwei Mehrfachpositions-Steckvorrichtungen (8) aufweist.

9. Senkkasten nach einem der vorstehenden Ansprüche, **dadurch gekennzeichnet, dass** mindestens ein Innenfach (2), das sich entlang einer kurzen Fläche (5) und/oder einer langen Fläche (4) befindet, auf mindestens zwei seiner gegenüberliegenden Innenflächen mindestens zwei Zinnen (15) aufweist, die symmetrisch sich gegenüberliegend angeordnet sind, indem sie sich parallel zu der Fläche (4, 5) erstrecken, entlang der sich das betreffende Innenfach befindet.

10. Senkkasten nach vorstehendem Anspruch, **dadurch gekennzeichnet, dass** mindestens ein Inneneckfach (2), das sich sowohl entlang einer kurzen Fläche (5) als auch einer langen Fläche (4) befindet und das an das Innenfach (2) angrenzt, das mindestens zwei Zinnen (15) auf mindestens zwei seiner gegenüberliegenden Innenflächen aufweist, auf jeder seiner vier Innenflächen mindestens zwei Zinnen (15) aufweist, wobei die Zinnen (15) paarig symmetrisch einander gegenüberliegend angeordnet sind.

11. Senkkasten nach einem der Ansprüche 2 bis 10, **dadurch gekennzeichnet, dass** sich jede Innenwand (3, 3c) entweder zwischen zwei Mittelsäulen (7) oder von einer Mittelsäule (7) bis zu einer vertikalen ausgeschnittenen Aussparung (6) erstreckt.

12. Senkkasten nach einem der vorstehenden Ansprüche, **dadurch gekennzeichnet, dass** die äußeren oberen Ränder (16) der vertikalen Innenwände (3, 3c), der ausgeschnittenen vertikalen Aussparungen (6) und der horizontalen Aussparungen im Bereich der oberen Kante (11) des Senkkastens ein Hohlrelief (17) aufweisen, das imstande ist, ein Verankerungs- und Haltemittel für Zwischenstücke (18) und Kompensatoren (21, 22, 23) oder Deckel (19) zu bilden.

13. Senkkasten nach einem der vorstehenden Ansprüche, **dadurch gekennzeichnet, dass** er eine Hebe- und Handhabungsvorrichtung (10) aufweist, die sich im Bereich der Steckvorrichtung (9) im oberen Teil des Senkkastens (1) befindet.

14. Senkkasten nach vorstehendem Anspruch, **dadurch gekennzeichnet, dass** die Steckvorrichtung (9) weiblichen Typs ist und dass die Hebe- und Handhabungsvorrichtung (10) am Boden des Hohlraums, der durch die Steckvorrichtung (9) gebildet wird, untergebracht ist.

15. Bauwerk, **dadurch gekennzeichnet, dass** es mindestens zwei Senkkästen (1) nach einem der vorstehenden Ansprüche umfasst.

## Claims

1. Caisson (1) of parallelepiped shape delimited by long (4) and short (5) peripheral vertical walls, which caisson (1) comprises inner compartments (2) separated by vertical partitions (3, 3c) and at least one inner central column (7) which is placed at the junction of said vertical partitions (3 and 3c) said caisson is **characterised in that** said at least one inner central column (7) extends from a multi-position interlocking device (8) situated in the lower part of the caisson (1), to an interlocking device (9) situated in the upper part of said caisson (1).

2. Caisson according to the preceding claim, **characterised in that** the long (4) and short (5) peripheral vertical walls of said caisson (1) comprise notched vertical recesses (6) open outwards, and **in that** the upper and lower horizontal edges of said caisson (1) comprise horizontal recesses (11, 12) open outwards.

3. Caisson according to the preceding claim, **characterised in that** the vertical recesses (6) are arranged at regular intervals.

4. Caisson according to any one of claims 2 and 3, **characterised in that** the vertical recesses (6) are of half-tapered shape, the small section of which is situated in the lower part of the caisson (1) and the largest section of which is situated in the upper part of said caisson (1).

5. Caisson according to claims 2 to 4, **characterised in that** the horizontal recesses (11, 12) situated at the upper and lower horizontal edges of the caisson have in section a circular arc portion, and **in that** the horizontal recess (11) situated at the upper edge of the caisson has a flat portion on the side of the corresponding edge extending through said circular arc portion.

6. Caisson according to any one of the preceding claims, **characterised in that** the interlocking devices (8, 9) are of female type.

7. Caisson according to the preceding claim **characterised in that** the multi-position interlocking device (8) is composed of a plurality of female cavities (13) distributed circularly around a central cavity (14) centred on the vertical axis of the considered column (7).

8. Caisson according to any one of the preceding claims, **characterised in that** it comprises at least two multi-position interlocking devices (8).

9. Caisson according to any one of the preceding claims, **characterised in that** at least one inner compartment (2) situated along a short face (5) and/or a long face (4) comprises on at least two of its opposite inner faces at least two serrations (15) which are symmetrically arranged opposite each other while extending parallel to the face (4, 5) along which said inner compartment is situated.

10. Caisson according to the preceding claim, **characterised in that** at least one inner angle compartment (2) which is situated along both a short face (5) and a long face (4) and which is adjacent to the inner compartment (2) having at least two serrations (15) on at least two of its opposite inner faces, comprises at least two serrations (15) on each of its four inner faces, which serrations (15) are symmetrically arranged two by two opposite each other.

11. Caisson according to any one of claims 2 to 10, **characterised in that** each inner partition (3, 3c) extends either between two central columns (7), or from a central column (7) to a notched vertical recess (6).

12. Caisson according to any one of the preceding claims, **characterised in that** the end upper rims (16) of the vertical inner partitions (3, 3c), the notched vertical recesses (6) and the horizontal recesses situated at the level of the upper edge (11) of the caisson have a hollow relief (17) capable of forming a means of hooking and holding intermediate pieces (18) and compensators (21, 22, 23) or covers (19).

13. Caisson according to any one of the preceding claims, **characterised in that** it comprises a lifting and handling device (10) situated at the level of the interlocking device (9) situated in the upper part of the caisson (1).

14. Caisson according to the preceding claim, **characterised in that** the interlocking device (9) is of female type, and **in that** the lifting and handling device (10) is housed at the bottom of the cavity formed by the interlocking device (9).

15. Civil engineering work **characterised in that** it comprises at least two caissons (1) according to any one of the preceding claims.
